# EUROPÄISCHE PATENTSCHRIFT

(11) **EP 0 566 070 B1**
(45) Veröffentlichungstag und Bekanntmachung des Hinweises auf die Patenterteilung: **29.07.1998**
(21) Anmeldenummer: 93106020.6
(22) Anmeldetag: 14.04.1993
(51) Int. Cl.: E06B 3/62, E06B 3/26, E06B 7/23, E04B 2/96

(54) **Wärmegedämmtes Verglasungssystem oder dergl.**
Thermally insulating glazing system
Système de vitrage thermiquement isolant

(30) Priorität: 15.04.1992 DE 4212587
(43) Veröffentlichungstag der Anmeldung: 20.10.1993
(73) Patentinhaber: WICONA BAUSYSTEME GMBH & CO. KG, D-89077 Ulm (DE)
(72) Erfinder: Schulz, Harald, Dr.-Ing., W-8879 Ettenbeuren (DE); Kern, Horstmar, W-7900 Ulm (DE); Hirnigel, Reinhard, W-7900 Ulm-Gögglingen (DE)
(74) Vertreter: Dziewior, Joachim, Dipl.-Phys. Dr.

(56) Entgegenhaltungen:
- EP-A- 268 829
- EP-A- 404 199
- AT-B- 377 053
- DE-A- 2 903 464
- DE-A- 3 406 018
- DE-A- 3 514 540
- DE-A- 4 107 933
- DE-C- 957 068
- FR-A- 1 124 220
- FR-A- 1 389 474
- LU-A- 69 178

## Beschreibung

Die Erfindung betrifft ein wärmegedämmtes Verglasungssystem für einen wärmegedämmten Fenster- oder Türrahmen, bei dem eine Glasscheibe zwischen einem äußeren Dichtungsprofil und einem inneren Dichtungsprofil sowie einem äußeren Anschlagschenkel und einer innen liegenden Glasleiste angeordnet ist, wobei im Bereich zwischen Glasleiste und Glasscheibe ein wärmedämmendes Material vorgesehen und bei dem zwischen Glasleiste und Glasscheibe eine Profildichtleiste eingespannt ist.

Bei einem Verglasungssystem der genannten Art in Form eines wärmegedämmten Fenster- oder Türrahmens (etwa nach der DE-OS 3.514.540) ist zur Verbesserung der Wärmedämmung der Raum zwischen Glasscheibe und Glasleiste durch ein wärmedämmendes Material ausgefüllt. Dabei wird beispielsweise ein Schaumstoffstreifen eingeklebt, oder es wird der abgegrenzte Innenraum ausgeschäumt. Das Einbringen des wärmedämmenden Materials erfordert also einen hohen Montageaufwand.

Weiter beschreibt die AT-PS 377 053 eine Dichtungs- und Befestigungsleiste für eine Verglasung für wärmeisolierte Rahmen. Das wärmedämmende Material ist dort von einem elastischen Profilteil gebildet, während das innere bzw. das äußere Dichtungsprofil aus wärmedämmendem, hartem Werkstoff hergestellt ist.

Um hier eine ausreichende Abdichtung der Dichtlippen gegen die Glasscheibe zu erreichen, muß das Dichtungsprofil stark gegen die Glasscheibe gedrückt werden. Dieser Druck kann in der Regel von dem wärmedämmenden Material nicht aufgebracht werden, da es sich hierbei um ein elastisches Profilteil handelt, das unter Druck eine entsprechende Verformung erfährt. Auch zeitliche Änderungen der Elastizitätseigenschaften des wärmedämmenden Materials, beispielsweise infolge von thermischer Wechsellast, führen zu einem unterschiedlichen Anpreßdruck des Dichtungsprofils gegen die Scheibe. Darüber hinaus liegt das Dichtungsprofil mit seinem Rand nur lose auf der Glasleiste auf, so daß eine hinreichende Abdichtung in diesem Bereich nicht gewährleistet ist, insbesondere bei auftretenden Verformungen des wärmedämmenden Materials. Dadurch kann es durch eindringende Feuchtigkeit auch zu Schäden am wärmedämmenden Material kommen.

Eine weitere Dichtleiste ist aus der DE 29 03 464 A1 bekannt, bei der die als rechteckförmiges Hohlprofil ausgebildete Dichtleiste durch eine Klemmleiste an dem einen Profilteil des Fensterrahmens gehalten ist.

Der Erfindung liegt daher die Aufgabe zugrunde, ein Verglasungssystem der genannten Art so auszubilden, daß nicht nur die Montage des wärmedämmenden Materials leicht durchführbar ist, sondern gegebenenfalls auch die Wärmedämmung selbst verbessert wird.

Die Aufgabe wird erfindungsgemäß dadurch gelöst, daß wärmedämmendes Material und Profildichtleiste zu einem gemeinsamen Körper zusammengefaßt sind, der einen Verankerungsfuß besitzt und damit in einer entsprechenden Verankerungsnut an Glasleiste oder Flügelrahmen verankernd festgelegt ist.

Damit ergibt sich der große Vorteil, daß das Dichtprofil vor der Montage der Glasleiste bereits entweder am Fenster- bzw. Türrahmen festgelegt oder aber mit der Glasleiste selbst verbunden werden kann. Hierdurch wird die Montage beträchtlich erleichtert, zumal das Anbringen der Glasleiste unter Kraftaufwendung erfolgen muß. Da von der Glasleiste ein ausreichender Druck auf das Dichtprofil und somit auch auf das Dichtungsprofil ausgeübt wird, liegt dieses stets mit ausreichendem Anpreßdruck an der Glasscheibe an. Damit ist eine ausreichende Dichtigkeit gewährleistet, so daß insbesondere das Eindringen von Feuchtigkeit ausgeschlossen wird. Ein weiterer Vorteil besteht darin, daß sich ein und dasselbe Dichtprofil bei unterschiedlichen Glasdicken in Verbindung mit einer Reihe von Glasleisten verwenden läßt, was der Forderung nach Standardisierung entgegenkommt.

Nach einer bevorzugten Ausführungsform der Erfindung weisen die Profildichtleiste und das wärmedämmende Material unterschiedliche Härte auf.

Hinsichtlich der Herstellung der Dichtprofile empfiehlt es sich, daß wärmedämmende Material und Profilleiste vorzugsweise mechanisch miteinander verbunden, miteinander verklebt, koextrudiert sind oder daß wärmedämmende Material und Profildichtleiste durch einseitige Überhitzung des Dichtungsmaterials erzeugt sind.

Der Verankerungsfuß, der in die Verankerungsnut des Fenster- oder Türrahmens eingreift, geht vorzugsweise vom Teilbereich des inneren Dichtungsprofils aus.

Die Erfindung wird anhand des folgenden Ausführungsbeispiels näher erläutert. Es zeigen:
- Fig. 1a und 1b: zwei unterschiedliche Montagearten für Dichtprofil und Glasleiste.

Die Zeichnung zeigt einen nur teilweise dargestellten Vertikalschnitt durch einen wärmegedämmten Fenster- oder Türrahmen 1 mit verbesserter Wärmedämmung auf der Innenseite. In den Fenster- oder Türrahmen 1 ist eine Glasscheibe 2 der Dicke D₁ eingesetzt. Auf der Außenseite wird die Glasscheibe 2 - in üblicher Weise - Befestigungsmittel und ein äußeres Dichtungsprofil 4 begrenzt, auf der Innenseite durch ein einstückiges Dichtprofil 5 und eine Glasleiste 6, welche mit Halteschenkeln 7,8 in eine im wesentlichen C-förmige Verankerungsnut 9 eingreift. Die Glasleiste 6 wirkt dabei als inneres Befestigungsmittel. Das Dichtprofil 5 weist dabei zwei Teilbereiche 10,11 unterschiedlicher Shore-Härte auf, die voneinander durch eine gestrichelte Linie getrennt sind. Der Teilbereich 10 wirkt dabei als inneres Dichtungsprofil und der insbes. aus Schaumstoff bestehende Teilbereich 11 als wärmedämmendes Material für den Raum 12 zwischen Glasscheibe 2 und Glasleiste 6. Das Dichtprofil 5 wird vorzugsweise durch Koextrusion hergestellt.

Die Fig. 1a und 1b zeigen zwei unterschiedliche Montagearten für das Dichtprofil 5 und die Glasleiste 6. In beiden Fig. 1a und 1b ist das Dichtprofil 5 bereits vormontiert. In Fig. 1a ist das Dichtprofil 5 mit einem vom Teilbereich 10 ausgehenden Verankerungsfuß 14 in eine Verankerungsnut 15 eingesetzt. Erst dann wird die Glasleiste 6 eingedrückt. Bei der Ausführungsform nach Fig. 1b sind das Dichtprofil 5 und die Glasleiste 6 über einen Verankerungsfuß 16 verbunden, so daß beide Teile 5,6 gleichzeitig eingedrückt werden können. In beiden Fällen stützt sich die Glasleiste 6 im Endzustand an dem als inneres Dichtungsprofil wirkenden Teilbereich 10 ab. In der beschriebenen Weise wird bei einfacher Montage eine hohe Wärmedämmung erreicht.

## Patentansprüche

1. Wärmegedämmtes Verglasungssystem für einen wärmegedämmten Fenster- oder Türrahmen (1), bei dem eine Glasscheibe (2) zwischen einem äußeren Dichtungsprofil (4) und einem inneren Dichtungsprofil (10) sowie einem äußeren Anschlagschenkel (3) und einer innen liegenden Glasleiste (6) angeordnet ist, wobei im Bereich zwischen Glasleiste (6) und Glasscheibe (2) ein wärmedämmendes Material (11) vorgesehen und bei dem zwischen Glasleiste (6) und Glasscheibe (2) eine Profildichtleiste (10) eingespannt ist, dadurch gekennzeichnet, daß wärmedämmendes Material (11) und Profildichtleiste (10) zu einem gemeinsamen Körper (5) zusammengefaßt sind, der einen Verankerungsfuß (14, 16) besitzt und damit in einer entsprechenden Verankerungsnut (15) an Glasleiste (6) oder Flügelrahmen (1) verankernd festgelegt ist.

2. Wärmegedämmtes Verglasungssystem nach Anspruch 1, dadurch gekennzeichnet, daß Profildichtleiste (10) und wärmedämmendes Material (11) unterschiedliche Härte aufweisen.

3. Wärmegedämmtes Verglasungssystem nach Anspruch 1 oder 2, dadurch gekennzeichnet, daß wärmedämmendes Material (11) und Profildichtleiste (10) mechanisch miteinander verbunden sind.

4. Wärmegedämmtes Verglasungssystem nach Anspruch 1 oder 2, dadurch gekennzeichnet, daß wärmedämmendes Material (11) und Profildichtleiste (10) miteinander verklebt sind.

5. Wärmegedämmtes Verglasungssystem nach Anspruch 1 oder 2, dadurch gekennzeichnet, daß wärmedämmendes Material (11) und Profilleiste (10) koextrudiert sind.

6. Wärmegedämmtes Verglasungssystem nach Anspruch 1 oder 2, dadurch gekennzeichnet, daß wärmedämmendes Material (11) und Profildichtleiste (10) durch einseitige Überhitzung des Dichtungsmaterials erzeugt sind.

7. Wärmegedämmtes Verglasungssystem nach Anspruch 1 bis 6, dadurch gekennzeichnet, daß der Verankerungsfuß (14) vom Teilbereich des inneren Dichtungsprofils (10) ausgeht.

## Claims

1. A heat-insulated glazing system for a heat-insulated window or door frame (1) in which a glass pane (2) is arranged between an outer shaped sealing member (4) and an inner shaped sealing member (10) and an outer abutment limb (3) and an inwardly disposed glazing strip (6) wherein a heat-insulating material (11) is provided in the region between the glazing strip (6) and the glass pane (2) and in which a shaped sealing strip (10) is gripped in position between the glazing strip (6) and the glass pane (2), characterised in that heat-insulating material (11) and shaped sealing strip (10) are combined to form a common body (5) which has an anchoring foot (14, 16) and is thereby fixed in anchored relationship in a corresponding anchoring groove (15) on the glazing strip (6) or the frame (1) of the movable leaf of the window or door.

2. A heat-insulated glazing system according to claim 1 characterised in that the shaped sealing strip (10) and the heat-insulating material (11) are of different hardnesses.

3. A heat-insulated glazing system according to claim 1 or claim 2 characterised in that heat-insulating material (11) and shaped sealing strip (10) are mechanically joined together.

4. A heat-insulated glazing system according to claim 1 or claim 2 characterised in that heat-insulating material (11) and shaped sealing strip (10) are glued together.

5. A heat-insulated glazing system according to claim 1 or claim 2 characterised in that heat-insulating material (11) and shaped sealing strip (10) are co-extruded.

6. A heat-insulated glazing system according to claim 1 or claim 2 characterised in that heat-insulating material (11) and shaped sealing strip (10) are produced by overheating the sealing material on one side.

7. A heat-insulated glazing system according to claims 1 to 6 characterised in that the anchoring foot (14) extends from the region of the inner shaped sealing member (10).

## Revendications

1. Système de vitrage isolé thermiquement pour un châssis de fenêtre ou de porte (1) isolé thermiquement, dans lequel une vitre (2) est placée entre un profilé d'étanchéité (4) extérieur et un profilé d'étanchéité (10) intérieur ainsi qu'entre une aile de butée (3) extérieure et une parclose (6) située côté intérieur, un matériau (11) thermiquement isolant étant prévu dans la région entre la parclose (6) et la vitre (2), et dans lequel une baguette d'étanchéité profilée (10) est montée entre la parclose (6) et la vitre (2), caractérisé par le fait que le matériau thermiquement isolant (11) et la baguette d'étanchéité profilée (10) sont regroupés en un élément (5) commun qui comporte un pied de fixation (14, 15) et est fixée par l'intermédiaire de ce dernier dans une rainure de fixation (15) aménagée dans la parclose (6) ou dans le châssis d'ouvrant (1).

2. Système de vitrage isolé thermiquement selon la revendication 1, caractérisé par le fait que la baguette d'étanchéité profilée (10) et le matériau thermiquement isolant (11) présentent des duretés différentes.

3. Système de vitrage isolé thermiquement selon la revendication 1 ou 2, caractérisé par le fait que le matériau thermiquement isolant (11) et la baguette d'étanchéité profilée (10) sont liés mécaniquement l'un à l'autre.

4. Système de vitrage isolé thermiquement selon la revendication 1 ou 2, caractérisé par le fait que le matériau thermiquement isolant (11) et la baguette d'étanchéité profilée (10) sont collés l'un à l'autre.

5. Système de vitrage isolé thermiquement selon la revendication 1 ou 2, caractérisé par le fait que le matériau thermiquement isolant (11) et la baguette d'étanchéité profilée (10) sont coextrudés.

6. Système de vitrage isolé thermiquement selon la revendication 1 ou 2, caractérisé par le fait que le matériau thermiquement isolant (11) et la baguette d'étanchéité profilée (10) sont produits par surchauffe unilatérale du matériau de joint.

7. Système de vitrage isolé thermiquement selon une des revendications 1 à 6, caractérisé par le fait que le pied de fixation (14) s'étend sur la partie du profilé d'étanchéité intérieur (10).
